# EUROPÄISCHE PATENTSCHRIFT

(11) **EP 2 136 659 B1**
(45) Veröffentlichungstag und Bekanntmachung des Hinweises auf die Patenterteilung: **26.10.2011**
(21) Anmeldenummer: 08734396.8
(22) Anmeldetag: 16.03.2008
(51) Int. Cl.: A24F 47/00

(54) **RAUCHLOSE ZIGARETTE UND VERFAHREN ZU IHRER HERSTELLUNG**
SMOKELESS CIGARETTE AND METHOD FOR THE PRODUCTION THEREOF
CIGARETTE SANS FUMÉE ET PROCÉDÉ DE FABRICATION ASSOCIÉ

(30) Priorität: 16.03.2007 DE 102007013541; 30.03.2007 DE 102007015350
(43) Veröffentlichungstag der Anmeldung: 30.12.2009
(73) Patentinhaber: Hoffmann, Hans-Jürgen, 51067 Köln (DE)
(72) Erfinder: Hoffmann, Hans-Jürgen, 51067 Köln (DE); Dr. Bendzko, Peter, 12623 Berlin (DE)
(74) Vertreter: Baumbach, Friedrich
(86) Internationale Anmeldenummer: PCT/DE2008/000458
(87) Internationale Veröffentlichungsnummer: WO 2008/113335

(56) Entgegenhaltungen:
- EP-A- 0 364 805
- WO-A-2006/002445
- WO-A-2006/070288
- DE-A1-102005 016 415
- US-A- 4 800 903
- US-A- 6 098 632
- US-A1- 2005 169 849

## Beschreibung

Die Erfindung betrifft einen neuen rauchlosen Nikotin-Inhalator, vorzugsweise im Design und den äußeren Abmessungen einer Zigarette, bestehend aus einer Inhalatorhülse, einem Mundstückfilter und einem Depotfilter mit Nanobeads und/oder organischen Stoffen, wie Zucker oder Aminosäuren, wobei an die Nanobeads und/oder organischen Stoffe, wie Zucker oder Aminosäuren, Nikotin und bevorzugt Flavourstoffe an- oder eingelagert sind. Sie betrifft ferner ein Verfahren zur Herstellung und die Verwendung der rauchlosen Zigarette. Anwendungsgebiete der Erfindung sind das Gesundheitswesen, die Genussmittelindustrie, Gaststätten und öffentliche Gebäude.

In den letzten Jahren zeichnete sich ein zunehmender Trend zu Rauchverboten in öffentlichen Gebäuden oder Arealen, an Arbeitsplätzen, in Flugzeugen, in Bahnen, in Restaurants und Gastwirtschaften etc. ab. Die Ursachen liegen darin begründet, dass das Rauchen für den Raucher an sich stark gesundheitsgefährdende Risiken beinhaltet und andererseits die Umwelt und Nichtraucher durch das passive Mitrauchen stark gesundheitsgefährdet sind. Nichtraucher-Verbote sind allerdings in der Regel für den Raucher mit erheblichen Stresssituationen und Problemen, wie z.B. Nikotinentzug etc., verbunden und führen zu erhöhten Risikoproblemen.

Es wurden bereits Vorschläge gemacht, die schädlichen Wirkungen des Zigarettenrauchs zu beseitigen, ohne die Nikotinwirkungen einzuschränken (u.a. in DE-OS 102005016415A1 Titel "NicStic Filterverbindung für eine rauchlose Zigarette").

Die sich derzeit auf den Markt befindlichen rauchlosen Zigarettensysteme haben jedoch sämtlich einen wesentlichen Nachteil. Da sich Nikotin nur bei einer bestimmten Temperatur verflüchtigt (über 80 °C) und damit "geraucht" werden kann, müssen diese Systeme das Nikotin erhitzen und mit Hitze, auch bei Zusatz von Verdampfungsstoffen (z.B. Alkoholen), verflüchtigen.
Dies bedingt, dass diese Systeme Zusatzeinrichtungen, wie Heizstäbe in den Zigarettenhülsen und Ladestationen zum Laden der Heizstäbe benötigen. Dass diese Geräte dann von Größe und/oder Gewicht kaum mehr mit Zigaretten übereinstimmen ist systembedingt. Mit diesen Geräten werden vor allem auch keine Temperaturen von 80°C erreicht, deshalb ist die Nikotinausbeute so gering, dass man praktisch keinen Nikotingehalt in der Rauchluft (Inhalationsluft) messen kann. Der Grund hierfür liegt in der praktisch nicht oder kaum vorhandenen Verflüchtigung des Nikotins durch schwache Heizquellen.

Der Erfindung lag deshalb die Aufgabe zugrunde, eine rauchlose Zigarette bereitzustellen, die dem Raucher bei der Verwendung eine problemlose Zuführung des benötigten Nikotins gestattet, ohne Aufheizungen und ohne elektrische Ladungen (Zusatzgeräte), die überall benutzt werden kann und universell einsetzbar ist und die die Umwelt und die Nichtraucher in keiner Weise belastet, weder durch Gerüche noch durch gesundheitsgefährdende Stoffe und Kondensate und so einen optimalen Kompromiss im Zusammenleben zwischen Rauchern und Nichtrauchern darstellt. Eine weitere Aufgabe bestand darin, ein einfaches und kostengünstiges Verfahren zur Herstellung einer rauchlosen Zigarette bereitzustellen. Dieses rauchlose Zigarettensystem, das bevorzugt eine rauchlose Zigarette ist, wird als Kaltrauchzigarette definiert.

Diese Aufgabe wird durch eine rauchlose Zigarette gemäß Anspruch 1, dem Herstellungsverfahren gemäß den Ansprüchen 20-21 und seine Verwendung gemäß den Ansprüchen 22-23 gelöst. Alle anderen Ansprüche sind Vorzugsvarianten.

Vollkommen überraschend hat sich gezeigt, dass durch Befüllung eines Nikotinaufnahmedepots mit mineralischen Nanobeads und/oder anderen organischen Stoffen z.B. Zucker, Aminosäuren etc, an die Nikotin und ggf. weitere Flavourstoffe an- oder eingelagert sind und Einsetzen des Nikotinaufnahmedepots in ein Mundstück eine rauchlose Zigarette herstellbar ist, die besonders vorteilhafte Eigenschaften aufweist. In Verbindung mit einer Inhalatorhülse (Zigarettenhülse) liegt eine rauchlose Zigarette vor, die vom Endverbraucher analog zu einer herkömmlichen Zigarette in der Hand und im Mund gehalten sowie verwendet werden kann.

Im folgenden wird das rauchlose Zigarettensystem näher beschrieben(s. Prinzipdarstellungen 12 A, 12 B).

Die Inhalator-Hülse wird als Zigarettenhülse (1) definiert.
Das Nikotinaufnahmedepot wird als Depotfilter (2) definiert.
Das Mundstück wird als Mundstückfilter (3) definiert.
Die Nikotinlösung angelagert an mineralischen Nano-Beads und/oder anderen organischen Stoffen wird als Nanobeadlösung (4) definiert.
Die Filterzusammensetzung, zusammengesetzt aus Mundstückfilter (3) und Depotfilter (2) wird als Nikotinstick (5) definiert

Der Depotfilter (2) ist derart beschaffen, dass er für das erfindungsgemäße Zigarettensystem geeignet ist. Der Depotfilter (2) weist dazu wenigstens eines der nachfolgenden Merkmale, bevorzugt eine Kombination dieser Merkmale, auf.
Der Depotfilter (2) ist aus Kunststoff, vorzugsweise aus Polyethylen-Fasern oder gesintertem Polyethylen, zylinderförmig mit einer inneren Bohrung gefertigt. Die Länge des Depotfilters (2) beträgt 25- 35 mm, vorzugsweise 30 mm +/- 0,5 mm. Der Außendurchmesser des Depotfilters (2) beträgt 4-5 mm, vorzugsweise 4,5 mm +/- 0,05 mm. Der innere Bohrdurchmesser beträgt 1-2 mm, vorzugsweise 1,0 mm. Durch die innere Bohrung des Depotfilters wird der Zugwiderstand beim Inhalieren (Rauchen) gesteuert. Der Zugwiderstand soll dem einer normalen Zigarette 95-100 mm WG entsprechen. Die Dichte des Depotfilters beträgt 0,2 bis 0,4 g/cc, vorzugsweise 0,220 g/cc. Über die Dichte des Depotfilters (2) wird die max. Aufnahmemenge der Nano-Bead Lösung gesteuert und die Stärke der Nikotinzufuhr bei 500 - 1500 ml Zugvolumen, vorzugsweise 1000 ml Zugvolumen, bei 2-6 Zügen pro Minute, vorzugsweise 4 Züge pro Minute, bei insgesamt 10-20 Zügen Abrauchparameter einer Zigarette, vorzugsweise 16 Züge, gesteuert. Die Nikotinzufuhr (Inhalation) durch die Erfindung wird bei obigen Parametern wie folgt definiert:
0,1 - 0,3 mg Nikotingehalt, vorzugsweise 0,2 mg für eine Light-Version bei 16 Zügen Abrauchparametern.
0,4 - 0,6 mg Nikotingehalt, vorzugsweise 0,5 mg für eine Medium-Version bei 16 Zügen Abrauchparametern.
0,6 - 0,8 mg Nikotingehalt, vorzugsweise 0,7 mg für eine Strong-Version bei 16 Zügen Abrauchparametern.

Die Wandstärke des Depotfilters (2) beträgt 2-3 mm, die Folienstärke beträgt 0,1-0,2 mm vorzugsweise 0,15 mm. Das Gesamtgewicht des Depotfilters (2) liegt zwischen 90 und 150 mg (brutto), vorzugsweise 130 mg (brutto).
Seitlich ist der Depotfilter (2) mit einer flüssigkeitsresistenten vorzugsweise naturfarbenen Kunststofffolie, bevorzugt aus Polypropylen, ummantelt. Diese Kunststofffolie verhindert, dass Nanobeadlösung (4) vom Depotfilter (2) in den Mundstückfilter (3) übertreten kann und verursacht, dass die Luft bei der Inhalation (Abrauchen) gerichtet durch das Depotfilter (2) geleitet wird. (Fig. 1 Depotfilter)

Der Depotfilter (2) ist erfindungsgemäß in einen Mundstückfilter (3) eingesetzt oder verklebt, vorzugsweise verpresst, wodurch ohne Klebstoff oder Verdübelung eine besonders einfache Fertigung, eine stabile Befestigung sowie ein minimaler Schadstoffausstoß bei der Verwendung gewährleistet ist. Aufgrund der Befüllung des Depotfilters (2) mit der Nanobeadlösung (4) ist somit ein Nikotinstick (5) hergestellt.

Der Mundstückfilter (3) ist derart beschaffen, dass er für das erfindungsgemäße Zigarettensystem geeignet ist. Der Mundstückfilter (3) weist dazu wenigstens eines der nachfolgenden Merkmale, bevorzugt eine Kombination dieser Merkmale, auf.
Der Mundstückfilter (3) ist aus Kunststoff, vorzugsweise Acetat-Cellulose Faser Material, zylinderförmig mit einer sternförmigen inneren Bohrung gefertigt. Der seitliche Zylinderteil ist mit Zigarettenfilterpapier, vorzugsweise Korken-Design Papier, umwickelt und stellt im Design einen normalen Zigarettenfilter da. Der zylinderförmige Mundstückfilter (3) hat eine Länge von 24-26 mm, vorzugsweise 25 mm +/- 0,5 mm. Der Außendurchmesser des Mundstückfilters (3) beträgt 7-9 mm, vorzugsweise 7,9 mm +/- 0,05 mm. Die innere Bohrung des Mundstückfilter ist sternförmig (flower design) ausgelegt. D.h. die Bohrung des Mundstückfilters (3) hat 4-8 Stege und entsprechend 4-8 Nuten, vorzugsweise 6 Stege und 6 Nuten, über die ganze Länge der inneren Bohrung. Der Durchmesser der Nuten (Mitte Nut zu Mitte Nut) beträgt 4-5 mm, vorzugsweise 4,5 mm. Der Durchmesser der Stege (Mitte Steg zu Mitte gegenüberliegender Steg) beträgt 3-4 mm, vorzugsweise 3,4 mm. Durch dieses spezielle Design wird der Depotfilter (2) ausreichend fest und sicher im Mundstückfilter (3) bei der Herstellung verklemmt, d.h. durch die flexiblen Stege der inneren Bohrung des Mundstückfilters (3) wird der Depotfilter (2) sicher und einfach im Mundstückfilter (3) im Produktionsprozess verankert und verklemmt, kann aber trotzdem bequem und einfach durch den Anwender benutzt werden. Des weiteren hat die innere Bohrung des Mundstückfilters (3) die Aufgabe den Inhalationsluftstrom beim Abrauchen direkt vom Depotfilter (2), ohne weitere Filteraktivität, in den Mund des Anwenders zu führen. Es sollen keine Verluste von Nanobeadlösung (4) durch Filteraktivitäten des Mundstückfilters (3) auftreten (Fig. 2: Mundstückfilter).

Der Depotfilter (2) ist erfindungsgemäß mit einer Nanobeadlösung (4) befüllt, die eine besonders einfache und kontrollierte Freisetzung von Nikotin und Flavourstoffen bei der Verwendung der rauchlosen Zigarette ermöglicht.

Die Nanobeadlösung (4) besteht aus Nanobeads und/oder aus organischen Stoffen, z.B. Zuckern, Aminosäuren, an die Nikotin angelagert werden kann, Wasser und/oder Verdampfungsbeschleuniger und weiteren im Verlauf dieses Absatzes genannten Substanzen. Die enthaltenen Nanobeads bestehen aus mineralischen Materialien vorzugsweise Aluminiumsilikaten oder Siliziumoxiden. Die Partikelgrößen variieren zwischen 5 nm und 5 µM, vorzugsweise 10nm-100nm. Die Nanoteilchen und/oder anderen organische Stoffe, wie Zucker, Aminosäuren etc, interagieren durch ihre große Oberfläche bzw. Beschaffenheit mit Nikotin und Aromastoffen.
Die Anbindung von Nikotin an Nano-Beads oder in anderen organischen Stoffen in der Nanobeadlösung (4) geschieht in flüssiger Form. In einer Lösung aus Nikotin und einer Lösungsflüssigkeit (Verdampfungsbeschleuniger), vorzugsweise Alkohol (Ethanol), werden definierte Mengen an Nanobeads und/oder anderen organischen Stoffen, wie Zucker, Aminosäuren etc., zugegeben. Um der späteren Inhalationsluft einen Zigaretten ähnlichen Geschmack zu geben, werden der Nanobeadlösung (4) entsprechende Flavourstoffe (Geschmacksstoffe), insbesondere Menthol und/oder Tabakaromen und/oder Fruchtaromen und/oder Gewürzaromen, in definierter Menge zugegeben. Im Zuge dieses Herstellungsverfahrens kommt es zur Anbindung von Nikotin und Flavourstoffen an die Oberfläche der sich in der Lösung befindlichen Nano-Beads und/oder zur Anbindung von Nikotin und Flavourstoffen an und in organische Stoffe, wie Zucker oder Aminosäuren.
Im werksseitigen Herstellungsverfahren der Nikotinsticks (5) bestehend aus Depotfilter (2) eingesteckt in Mundstückfilter (3) wird die Nanobeadlösung (4) in das Depotfilter (2) per Kanüle pipettiert bzw. injiziert. Die Dosierung der Nanobeadlösung (4) liegt zwischen 50-150 µl, vorzugsweise 100 µl, pro Depotfilter (2). Die Depotfilter werden entweder feucht verpackt und der Trocknungsprozess der Flüssigkeit findet in der Verpackung statt oder die mit Nanobeadlösung (4) befüllten Filterdepots (2) der Nikotinsticks (5) werden direkt nach der Produktion einem werksseitigen Trocknungsprozess unterzogen.

Besonders bevorzugt umfasst die rauchlose Zigarette eine Zigarettenhülse (1), in die der Nikotinstick (5) einsetzbar oder eingesetzt ist.

Die Zigarettenhülse (1) ist vorzugsweise wiederverwendbar, wodurch eine Minimierung der Umweltbelastung und eine Kostenersparnis für den Endverbraucher ermöglicht ist. In der Praxis zieht der Endverbraucher nach Verwendung die Zigarettenhülse und den Nikotinstick auseinander, verwirft den verwendeten Nikotinstick und setzt einen neuen Nikotinstick in die Zigarettenhülse (1) ein.
Eine Prinzipdarstellung einer rauchlosen Zigarette, bestehend aus einem Nikotinstick (5) und einer Zigarettenhülse (1), die miteinander verbunden sind, ist aus Fig., 12 B ersichtlich.
Die Zigarettenhülse (1) ist derart beschaffen, dass sie für das erfindungsgemäße Zigarettensystem geeignet ist. Die Zigarettenhülse (1) weist dabei vorzugsweise wenigstens eines der nachfolgenden Merkmale, besonders bevorzugt eine Kombination dieser Merkmale, auf.
Die Zigarettenhülse (1) ist aus Kunststoff, vorzugsweise Polymer weiß (PP oder PE), zylinderförmig mit innerer Bohrung hergestellt. Die Länge der Zigarettenhülse (1) beträgt 55 bis 65 mm, vorzugsweise 57 mm. Der Außendurchmesser beträgt 7-9 mm, vorzugsweise 7,9 mm. Der innere Bohrdurchmesser beträgt 4-6,7 mm, vorzugsweise 4,5 mm. Die Zigarettenhülse (1) weist an den offenen Seiten, insbesondere an der Anschlussstelle zum Depotfilter/Mundstückfilter jeweils einen ca. 1,0-1,5 mm, vorzugsweise 1,0 mm, starken Auflageabsatz (Dichtungsabsatz), zur Stabilisierung des Depotfilter (2) / Mundstückfilter (3) Einsatzes, die den Nikotinstick (5) bilden, auf. Der Dichtungsabsatz befindet sich in 2-10 mm, vorzugsweise 1,3 mm tief in der Bohrung der Zigarettenhülse. Des weiteren ist an den Öffnungsenden der Zigarettenhülse (1) jeweils eine innere Phase mit einem Innendurchmesser von 4,5-7,5 mm, vorzugsweise 5.0 mm angebracht, zum besseren Einfädeln des Depotfilters (2) in die Zigarettenhülse.
Die Länge der Phase beträgt 1-2 mm, vorzugsweise 1,3 mm. Ober die Bohrung der Zigarettenhülse (1) wird die Luftmenge bei durchschnittlicher Saugleistung (Raucherzug) gesteuert. (Fig. 3 Zigarettenhülse)

Weitere besonders vorteilhafte Ausgestaltungen, z.B. Material , Dichte oder Gewicht, und bevorzugte technische Merkmale, insbesondere Abmessungen, Winkel und Radien, der Zigarettenhülse (1) werden aus der Fig. 3 ersichtlich.

Die neue rauchlose Zigarette besteht im wesentlichen aus 4 Teilen die werksseitig fertiggestellt bzw. vom Endverbraucher bei Benutzung zusammengefügt werden. Beladenes Nikotinaufnahmedepot (2) und Mundstückfilter (3) werden werksseitig zum Nikotinstick (5) zusammengesetzt. Nikotinstick (5) und Zigarettenhülse (1) werden unmittelbar vor Gebrauch durch den Anwender zusammengeführt.

Erfindungsgemäß sind Zigarettenhülse (1), Depotfilter (2) und Mundstückfilter (3) im Design einer Zigarette geformt worden und Material, Maße, Bohrungen, Dichte der Filter und Porengröße der Filter genau aufeinander abgestimmt und korrespondieren miteinander, um die gewünschte Nikotinzufuhr, Stärke, bei definiertem Zugwiderstand (normale Saugleistung) zu gewährleisten.

Der Produktionsprozess des Nikotinsticks (5) wird in einer neu entwickelten Produktionseinheit, die im wesentlichen aus 2 verschiedenen Aufnahmeschächten besteht, durchgeführt. In diese Aufnahmeschächte werden Depotfilter (2) und Mundstückfilter (3) horizontal liegend eingeführt. Durch das besondere Design der Schächte liegen Depotfilter (2) und Mundstückfilter (3) so gegenüber, dass durch einen doppelten Auswerferstift der Depotfilter (2), der als zweitletzter im Schacht liegt, gerichtet in den zweitletzten Mundstückfilter, bis auf eine definierte Tiefe geführt wird. Während dieses Einführens des Depotfilter (2) in den Mundstückfilter (3) wird über ein in den oberen Auswerferstift integriertes Injektionssystem, das über ein externes Dosiersystem angetrieben wird, die Nanobeadlösung (4) in den Depotfilter (2) injiziert. Gleichzeitig wird der letzte fertige Nikotinstick (5), unterster Depotfilter (2) eingeführt in den untersten Mundstückfilter (3), aus den Produktionsschacht durch den unteren Auswerferstift ausgestoßen. Beim Zurückfahren der Auswerferstifte fällt nunmehr der obenliegende Nikotinstick (5) nach unten und der komplette Produktionszyklus beginnt von vorne. Das Produktionsschachtsystem ist den Maßen des Depotfilters (2) und des Mundstückfilter (3) anzupassen.
Die Höhe der Produktionsschächte ist so auszulegen, dass zumindest ein Reservoir von 15 bis 30 Filtern sich in den Schächten befindet und die obersten Filter immer durch Zuführung ersetzt werden (s. Nicotinstickroboter Fig. 4, Fig. 5, Fig. 6, Fig. 7, Fig. 8, Fig. 9, Fig. 10, Fig. 11).

In der Praxis wird die rauchlose Zigarette vom Endverbraucher verwendet, indem er durch einfaches Ansaugen am Mundstück Umgebungsluft über die Nanobeadlösung (5) leitet, wobei die Luft im Depofilter mit Nikotin und Flavourstoffen angereichert wird, welche dann über die Mundschleimhäute und/oder die Lunge aufgenommen werden.

Besonders geeignet ist die Verwendung der rauchlosen Zigarette als Zigarettenersatz in rauchfreien Zonen.

Insbesondere geeignet ist die Verwerdung der rauchlosen Zigarette als Nikotinentwöhnungsmittel durch langsames Herabsetzen der Nikotinstärken in der Raucherentwöhnung.

Die Erfindung stellt somit einen vollkommen neuartigen Nikotin-Inhalator, vorzugsweise in Aussehen und Form einer Zigarette, zur Verfügung, bei der der Anwender rauchlos definiert reines Nikotin zu sich nimmt, und die Symptome des Rauchentzugs verhindert werden, sowie weder die Umwelt belastet wird noch ein passives Mitrauchen unbeteiligter Personen stattfindet. Formgebung, Design und Verpackung des Nikotin-Inhalators sind einer normalen Zigarette nachempfunden und beeinflussen den psychologischen und positiven Effekt einer Ersatzzigarette beim Raucher.

Nach einer einfachen Umsetzung der Erfindung wird dazu ein Depotfilter (2) mit Nanobeadlösung (4) beladen und in einen Mundstückfilter (3) bis zu einer definierten Tiefe eingeführt. Diese Teilezusammensetzung wird als Nikotinstick (5) definiert und werksseitig hergestellt und verpackt. Zu der Verpackung wird eine wiederverwendbare Zigarettenhülse (Inhalatorhülse) (1) gelegt.
Der Anwender führt bei Gebrauch den Nikotinstick (5) aus der Verpackung in die Zigarettenhülse (1) ein, raucht den Nikotinstick (5), wie bei einer Zigarette ab und entsorgt den Nikotinstick (5) durch Herausziehen aus der Zigarettenhülse (1) nach dem Abrauchen ähnlich wie eine Zigarettenkippe. Die Zigarettenhülse (1) dagegen kann wiederverwendet werden. Der Nikotinstick (5) ist abgeraucht, sobald der Flavourgeschmack verblasst ist. Das Abrauchen des Nikotinsticks (5) dauert ca. 3 bis 5 Minuten, ähnlich wie das Abbrennen einer normalen Zigarette. Dieses erfindungsgemäße Inhalatorsystem (Kaltrauchsystem) ist speziell für Raucher geeignet und dient als rauchlose Ersatzzigarette für Raucher an Orten, wo ein striktes Rauchverbot gilt.

### Anwendungsbeispiel:

| **Wässrige Nanobeadlösung (50 ul Gesamtvolumen)** | **Nikotinmenge im Luftstrom am Ausgang des Mundstückfilters ¹ (mg pro Luftvolumen)** | **Verdampfungshilfe** |
|---|---|---|
| 2 mg Nikotin + 60 ul Flavour I | 0,00 | 0,00 |
| 2 mg Nikotin + 60 ul Flavour I | 0,25 | Keine |
| **+ 0,2 mg Nanobeads** | | |
| | | |
| 2 mg Nikotin + 60 ul Flavour I | | |
| **+ 0,2 mg Nanobeads** | 0,49 | 4 ul Traubenkernöl |
| 2 mg Nikotin | 0,58 | Keine |
| + 60 ul Flavour 11 | | |
| **+ 0,2 mg Nanobeads** | | |
| | | |
| 2 mg Nikotin | 1,3 | 4 ul Traubenkernöl |
| + 60 ul Flavour 11 | | |
| **+ 0,2 mg Nanobeads** | | |

| | | |
|---|---|---|
| ¹ Methode : 10 - 15 Züge mit 500 ml Gesamtzugvolumen, vergleichbar mit kaltem Rauch der Wasserpfeife | | |

### Legende zu den Abbildungen :

Fig. 1 Depotfilter
Fig. 2 Mundstückfilter
Fig. 3 Zigarettenhülse
Fig. 4 einen Nikotinstic-Roboter Auswerfstift,
Fig. 5 eine Nikotinstic-Roboter Auswurfplatte,
Fig. 6 einen Nikotinstic-Roboter Depotfilterblock,
Fig. 7 eine Nikotinstic-Roboter Grundplatte mit vorzugsweise geschliffener Oberfläche,
Fig. 8 einen Nikotinstic-Roboter Aufnahmeplatte Luftzylinder,
Fig. 9 einen Nikotinstic-Roboter Mundstückfilterblock, Fig. 10 einen Nikotinstic-Roboter Fig. 11 einen Nikotinstic-Roboter
Fig. 12A Prinzipskizze Mundstückfilter
Fig. 12B Prinzipskizze Nikotinstic

## Patentansprüche

1. Rauchlose Zigarette, **gekennzeichnet durch** einen Depotfilter (2) mit definierter Maßbohrung und einen Mundstückfilter (3) mit formdefinierter Bohrung zur Aufnahme des Depotfilter (2), und eine in dem Depotfilter (2) befindliche Nanobeadlösung (4), an deren Nano-Beads oder organischen Stoffen Nikotin und ggf. Flavourstoffe und weitere die Verdampfungstemperatur senkende Zusatzstoffe angelagert oder angebunden sind.

2. Rauchlose Zigarette nach Anspruch 1, **dadurch gekennzeichnet, dass** der Depotfilter (2) in den Mundstückfilter (3) eingesetzt oder verklebt ist, wobei vorzugsweise der Depotfilter (2) und der Mundstückfilter (3) miteinander verpresst sind, so dass über die in dem Depotfilter (2) befindliche Nanobeadlösung (4) ein Nikotinstick (5) zur Inhalation von Nikotin und Flavourstoffen hergestellt ist.

3. Rauchlose Zigarette nach einem der vorangehenden Ansprüche, **dadurch gekennzeichnet, dass** sie eine wiederverwendbare Zigarettenhülse (1) umfasst, in die der Nikotinstick (5) eingesetzt, vorzugsweise verklemmt, ist.

4. Rauchlose Zigarette nach einem der vorangehenden Ansprüche, **dadurch gekennzeichnet, dass** die Maßbohrung dem Zugwiderstand einer normalen Tabakzigarette angepasst ist.

5. Rauchlose Zigarette nach einem der vorangehenden Ansprüche, **dadurch gekennzeichnet, dass** die formdefinierte Bohrung des Mundstückfilters (3) sternfömig ist.

6. Rauchlose Zigarette nach einem der vorangehenden Ansprüche, **dadurch gekennzeichnet, dass** Nikotin und die Flavourstoffe durch einfachen Inhalationsluftstrom, ohne Erwärmung und Heizgeräte, inhalierbar sind und Rauchern Flavourstoff und Nikotin in definierten Dosen ohne Erwärmung und Heizgeräte zuführbar sind.

7. Rauchlose Zigarette nach einem der vorangehenden Ansprüche, **dadurch gekennzeichnet, dass** die Nanobeads aus mineralischen Materialien, vorzugsweise Aluminiumsilikaten oder Siliziumoxiden, bestehen.

8. Rauchlose Zigarette nach einem der vorangehenden Ansprüche, **dadurch gekennzeichnet, dass** die Partikelgrößen der Nanobeads zwischen 5 nm und 5 µm, vorzugsweise 10 nm -100 nm, variieren.

9. Rauchlose Zigarette nach einem der vorangehenden Ansprüche, **dadurch gekennzeichnet, dass** die Nanobeads durch ihre große Oberfläche mit Nikotin und Aromastoffen interagieren.

10. Rauchlose Zigarette nach einem der vorangehenden Ansprüche, **dadurch gekennzeichnet, dass** die Nanobeads als Depot für Nikotin Aromastoffe Verwendung finden und dass die Nanobeads zu einer Geschmacksverstärkung durch die Interaktion mit Nikotin und Aromastoffen führen.

11. Rauchlose Zigarette nach einem der vorangehenden Ansprüche, **dadurch gekennzeichnet, dass** die Nanobeadlösung (4) aus organischen Stoffen, die mit Nikotin und Flavourstoffen intergagieren, vorzugsweise Zuckern und/oder Aminosäuren, besteht.

12. Rauchlose Zigarette nach einem der vorangehenden Ansprüche, **dadurch gekennzeichnet, dass** der Depotfilter (2)
- aus Kunststoff, vorzugsweise aus Polyethylen-Fasern oder gesintertem Polyethylen gebildet ist,
- zylinderförmig mit einer inneren Bohrung gefertigt ist,
- eine Länge von 25- 35 mm, vorzugsweise 30 mm +/- 0,5 mm, aufweist,
- einen Außendurchmesser von 4-5 mm, vorzugsweise 4,5 mm +/- 0,05 mm aufweist,
- eine Maßbohrung mit einem inneren Bohrdurchmesser von 1-2 mm, vorzugsweise 1,0 mm, aufweist,
- eine Wandstärke von 2-3 mm aufweist, und/oder
- mit einer flüssigkeitsresistenten vorzugsweise naturfarbenen Kunststofffolie, bevorzugt aus Polypropylen, ummantelt ist.

13. Rauchlose Zigarette nach einem der vorangehenden Ansprüche, **dadurch gekennzeichnet, dass** der Mundstückfilter (3)
- aus Kunststoff, vorzugsweise Acetat-Cellulose Faser Material gebildet ist,
- zylinderförmig mit einer sternförmigen inneren Bohrung gefertigt ist,
- einen seitlichen Zylinderteil aufweist, der mit Zigarettenfilterpapier, vorzugsweise Korken-Design Papier, umwickelt ist,
- eine Länge von 24-26 mm, vorzugsweise 25 mm +/- 0,5 mm aufweist,
- einen Außendurchmesser von 7-9 mm, vorzugsweise 7,9 mm +/- 0,05 mm, aufweist, und/oder
- die innere Bohrung des Mundstückfilters (3) über die ganze Länge der inneren Bohrung sternförmig (flower design) ausgelegt ist, wobei die Bohrung des Mundstückfilters (3) 4-8 Stege hat und entsprechend 4-8 Nuten, vorzugsweise 6 Stege und 6 Nuten, und der Durchmesser der Nuten (Mitte Nut zu Mitte Nut) 4-5 mm, vorzugsweise 4,5 mm, beträgt und der Durchmesser der Stege (Mitte Steg zu Mitte gegenüberliegender Steg) 3-4 mm, vorzugsweise 3,4 mm, beträgt.

14. Rauchlose Zigarette nach Anspruch 10, **dadurch gekennzeichnet, dass** die Zigarettenhülse (1)
- aus Kunststoff, vorzugsweise Polymer weiß (PP oder PE) gebildet ist,
- zylinderförmig mit innerer Bohrung hergestellt ist,
- ein Länge von 55 bis 65 mm, vorzugsweise 57 mm, aufweist,
- einen Außendurchmesser von 7-9 mm, vorzugsweise 7,9 mm aufweist,
- eine innere Bohrung mit einem Bohrdurchmesser von 4-6,7 mm, vorzugsweise 4,5 mm, aufweist,
- an den offenen Seiten, insbesondere an der Anschlussstelle zum Depotfilter/Mundstückfilter jeweils einen ca. 1,0-1,5 mm, vorzugsweise 1,0 mm, starken Auflageabsatz (Dichtungsabsatz), zur Stabilisierung des Depotfilter (2) / Mundstückfilter (3) Einsatzes aufweist, wobei der Dichtungsabsatz in 1-10 mm, vorzugsweise 1,3 mm Tiefe der Bohrung angeordnet ist, und/oder
- an den Öffnungsenden jeweils eine innere Phase mit einem Innendurchmesser von 4,5-7,5 mm, vorzugsweise 5.0 mm angebracht ist, wobei die Länge der Phase 1-2 mm, vorzugsweise 1,3 mm beträgt.

15. Rauchlose Zigarette nach einem der Ansprüche 10-12, **dadurch gekennzeichnet, dass** die Zigarettenhülse (1) einen 1 mm starken Auflageabsatz zur Stabilisierung des Depotfilters (2) in 1,3 mm Tiefe aufweist, eine definierte Länge von 57 mm und einen Durchmesser von 7,9 mm aufweist und an den offenen Seiten jeweils eine innere Phase mit einem Durchmesser von 5,0 mm angebracht ist, in der ein Depotfilter (2) in einen 180° Grad Winkel einführbar ist.

16. Rauchlose Zigarette nach einem der vorangehenden Ansprüche, **dadurch gekennzeichnet, dass** der Depotfilter (2) eine Länge von 30 mm und einen Durchmesser von 4,5 mm aufweist, mit einem inneren Bohrdurchmesser von 1 mm und einer Materialdichte von 0,220 g/cc, sowie der Maße die dem rechnerischen Zugwiderstand von 95-100 mm WS entsprechen, wobei der Filter mit einer flüssigkeitsresistenten Kunststoffummantelung, die einen zielgerichteten Luftstrom garantiert, eingewickelt ist.

17. Rauchlose Zigarette nach einem der vorangehenden Ansprüche, **dadurch gekennzeichnet, dass** der Mundstückfilter (3) eine Länge von 25 mm und einen Durchmesser von 7.9 mm aufweist, mit einer inneren Bohrung im Sterndesign mit 6 Stegen und Nuten zur sicheren Aufnahme (Einstecken des Depotfilters (2)), wobei die Bohrung an den schmalsten Stelle 3,4 mm und an der weitesten Stelle 4,5 mm beträgt und die Rundung der Stege einen Radius R 0,79 mm und die 6 Stege mittig in einem Winkel von 60° angebracht sind.

18. Rauchlose Zigarette nach einem der vorangehenden Ansprüche, **dadurch gekennzeichnet, dass** in einer Nanobeadlösung (4) molekular Nikotin und Flavourstoffe an Nano-Beads angelagert sind und/oder Nikotin und Flavourstoffe an/in organischen Stoffen, wie Zucker oder Aminosäuren, angelagert wurden, wobei dieser Lösung fakultativ ein definierter Anteil Ethanol als Verdampfungshilfe beigegeben ist.

19. Rauchlose Zigarette nach einem der vorangehenden Ansprüche, **dadurch gekennzeichnet, dass** als weitere Verdampfungshilfen gesättigte oder ungesättigte Fettsäuren, vorzugsweise Traubenöl, eingesetzt wird.

20. Verfahren zur Herstellung einer rauchlosen Zigarette nach einem der vorangehenden Ansprüche, **dadurch gekennzeichnet, dass** man den Depotfilter (2) und den Mundstückfilter (3) so exakt herstellt und die Maße definiert, dass beide Teile in einem definierten Produktionsprozess sicher ineinander geführt werden können und im gleichen Produktionsprozess der Depotfilter (2) mit der Nanobeadlösung (4) beladen und injiziert werden kann, wobei über die Injektionsmenge und die Bemaßung der Filter die Nikotin- und/oder Flavourstärke bestimmt wird.

21. Verfahren nach Anspruch 20, **dadurch gekennzeichnet, dass** herstellungsgemäß ein neuartiges Produktionsschachtsystem, jeweils ein Schacht für den Depotfilter (2) und ein Schacht für den Mundstückfilter (3), eingesetzt wird und die inneren Maße so ausgelegt und poliert sind, dass Depotfilter (2) und Mundstückfilter (3) sauber zusammen gefügt sind, und genau bei diesem Produktionsprozess die Nanobeadlösung (4) injiziert werden kann.

22. Verwendung einer rauchlosen Zigarette gemäß einem der Ansprüche 1 bis 19 zur Verwendung als Zigarettenersatz in rauchfreien Zonen.

## Claims

1. Smokeless cigarette, wherein there exists a depot filter (2) with a defined dimensioned bore and a mouthpiece filter (3) with a bore of a defined shape to support the depot filter (2) and a nano-bead solution (4) located in the depot filter (2), on the nano-beads or organic substances of which nicotine and, if applicable, flavour substances and further additives reducing the volatilisation temperature have been stored or attached.

2. Smokeless cigarette according to Claim 1, wherein the depot filter (2) has been inserted or stuck into the mouthpiece filter (3), in which context preferably the depot filter (2) and the mouthpiece filter (3) have been pressed together with one another, with the result that a nicotine stick (5) for inhalation of nicotine and flavour substances has been manufactured in this way via the nano-bead solution (4) located in the depot filter (2).

3. Smokeless cigarette according to one of the preceding claims, wherein it entails a reusable cigarette tube (1), into which the nicotine stick (5) has been inserted, preferably jammed.

4. Smokeless cigarette according to one of the preceding claims, wherein the dimensioned bore has been adapted to the draw resistance of a normal tobacco cigarette.

5. Smokeless cigarette according to one of the preceding claims, wherein the bore of the mouthpiece filter of a defined shape (3) is star-shaped.

6. Smokeless cigarette according to one of the preceding claims, wherein nicotine and the flavour substances can be inhaled via a simple inhalation air flow without heating and heating devices and flavour substance and nicotine can be provided to smokers in defined doses without heating and heating devices.

7. Smokeless cigarette according to one of the preceding claims, wherein the nano-beads comprise mineral materials, preferably aluminium silicates or silicone oxides.

8. Smokeless cigarette according to one of the preceding claims, wherein the particle sizes of the nano-beads vary between 5 nm and 5 [mu]m, preferably 10 nm -100 nm.

9. Smokeless cigarette according to one of the preceding claims, wherein the nano-beads interact with nicotine and aroma substances as a result of their large surface.

10. Smokeless cigarette according to one of the preceding claims, wherein the nano-beads are used as a depot for nicotine and aroma substances and wherein the nano-beads lead to an intensification of the taste as a result of the interaction with nicotine and aroma substances.

11. Smokeless cigarette according to one of the preceding claims, wherein the nano-bead solution (4) comprises organic substances interacting with nicotine and aroma substances, preferably sugars and/or amino-acids.

12. Smokeless cigarette according to one of the preceding claims, wherein the depot filter (2)
- has been formed of plastic, preferably of polyethylene fibres or sintered polyethylene,
- has been made cylindrical with an inner bore,
- manifests a length of 25-35 mm, preferably 30 mm +/- 0.5 mm,
- manifests an outer diameter von 4-5 mm, preferably 4.5 mm +/- 0.05 mm,
- manifests an outer bore with an inner bore diameter von 1-2 mm, preferably 1.0 mm,
- manifests a wall thickness of 2-3 mm and/or
- has been covered with a liquid-resistant, preferably natural coloured plastic foil, preferably of polypropylene.

13. Smokeless cigarette according to one of the preceding claims, wherein the mouthpiece filter (3)
- has been formed of plastic, preferably acetate cellulose fibre material,
- has been made cylindrical with a star-shaped inner bore,
- manifests a lateral cylindrical part covered with cigarette filter paper, preferably cork-design paper,
- manifests a length of 24-26 mm, preferably 25 mm +/- 0.5 mm,
- manifests an outer diameter von 7-9 mm, preferably 7.9 mm +/- 0.05 mm, and/or
- the inner bore of the mouthpiece filter (3) has been designed star-shaped (flower design) along the entire length of the inner bore, in which context the bore of the mouthpiece filter (3) has 4-8 bars and accordingly 4-8 grooves, preferably 6 bars and 6 grooves, and the diameter of the grooves (middle groove to middle groove) is 4-5 mm, preferably 4.5 mm, and the diameter of the bars) middle bar to middle opposite bar) is 3-4 mm, preferably 3.4 mm.

14. Smokeless cigarette according to Claim 10, wherein the cigarette tube (1)
- has been formed of plastic, preferably polymer white (PP or PE),
- has been made cylindrical with an inner bore,
- manifests a length of 55 to 65 mm, preferably 57 mm,
- manifests an outer diameter von 7-9 mm, preferably 7.9 mm,
- manifests an inner bore with a bore diameter von 4-6.7 mm, preferably 4.5 mm,
- manifests a support section (sealing section) approx. 1.0-1.5 mm, preferably 1.0 mm, in thickness on each of the open sides, in particular at the connection point to the depot filter/mouthpiece filter, to stabilise the depot filter (2) / mouthpiece filter (3) insert, in which context the sealing section has been arranged in the bore at a depth of 1-10 mm, preferably 1.3 mm, and/or
- an inner phase with an inner diameter von 4.5-7.5 mm, preferably 5.0 mm has been attached on each of the opening ends, in which context the length of the phase is 1-2 mm, preferably 1.3 mm.

15. Smokeless cigarette according to one of the Claims 10-12, wherein the cigarette tube (1) manifests a support section 1 mm in thickness to stabilise the depot filter (2) at a depth of 1.3 mm, manifests a defined length of 57 mm and a diameter of 7.9 mm and wherein an inner phase with a diameter of 5.0 mm has been attached on each of the open sides, into which a depot filter (2) can be inserted at an angle of 180 degrees.

16. Smokeless cigarette according to one of the preceding claims, wherein the depot filter (2) manifests a length of 30 mm and a diameter of 4.5 mm, with an inner bore diameter of 1 mm and a material thickness of 0.220 g/cm³ and a mass corresponding to the calculatory draw resistance of 95-100 mm WS, in which context the filter has been covered with a liquid-resistant plastic coating, which guarantees an air flow in the direction of the target.

17. Smokeless cigarette according to one of the preceding claims, wherein the mouthpiece filter (3) manifests a length of 25 mm and a diameter of 7.9 mm, with an inner bore in a star design with 6 bars and grooves for secure support/insertion of the depot filter (2), in which context the bore is 3.4 mm at the narrowest point and 4.5 mm at the widest point and the rounding of the bars has a radius of R 0.79 mm and the 6 bars have been attached centrally at an angle of 60 degrees.

18. Smokeless cigarette according to one of the preceding claims, wherein nicotine and flavour substances have been molecularly stored in nano-beads in a nano-bead solution (4) and/or nicotine and flavour substances has been stored on/in organic substances such as sugar or amino-acids, in which context a defined share of ethanol as a volatilisation aid has optionally been added to said solution.

19. Smokeless cigarette according to one of the preceding claims, wherein saturated or unsaturated fatty acids, preferably grape oil, are used as further volatilisation aids.

20. Method for the production of a smokeless cigarette according to one of the preceding claims, wherein the depot filter (2) and the mouthpiece filter (3) are produced so precisely and the mass defined in such a way that both parts can securely be inserted into one another in a defined production process and the depot filter (2) can be charged and injected with the nano-bead solution (4) in the same production process, in which context the nicotine and/or flavour strength is/are determined via the injected quantity and the dimensions of the filter.

21. Method according to Claim 20, wherein a new kind of production shaft system, one shaft for the depot filter (2) and one shaft for the mouthpiece filter (3), is used in production and the inner masses have been designed and polished in such a way that the depot filter (2) and mouthpiece filter (3) have been put together neatly and the nano-bead solution (4) can be injected precisely in said production process.

22. Use of a smokeless cigarette according to one of the Claims 1 to 19 for use as a cigarette substitute in smoke-free areas.

## Revendications

1. Cigarette sans fumée, **se caractérisant par** un filtre-dépôt (2) avec un alésage coté défini et un filtre de bout (3) avec un alésage dé forme définie pour loger le filtre-dépôt (2), et une solution de nano-beads (nano-perles) (4) qui se trouve dans le filtre-dépôt (2), solution à laquelle des nano-Beads (nano-perles) ou substances organiques et le cas échéant des substances parfumées et d'autres adjuvants qui font baisser la température d'évaporation sont fixés ou liés.

2. Cigarette sans fumée selon la revendication 1, **se caractérisant par le fait que** le filtre-dépôt (2) est intégré ou collé dans le filtre du bout (3), le filtre-dépôt (2) et le filtre du bout (3) étant de préférence comprimés l'un dans l'autre de sorte de former un stick de nicotine (5) pour l'inhalation de la nicotine et des substances parfumées via la solution de nano-beads (nano-perles) (4) se trouvant dans le filtre-dépôt (2).

3. Cigarette sans fumée selon l'une des revendications précédentes, **se caractérisant par le fait qu'**elle englobe une douille de cigarette réutilisable (1) dans laquelle le stick de nicotine (5) est inséré, de préférence collé.

4. Cigarette sans fumée selon l'une des revendications précédentes, **se caractérisant par le fait que** l'alésage coté est adapté à la résistance de traction d'une cigarette à tabac normale.

5. Cigarette sans fumée selon l'une des revendications précédentes, **se caractérisant par le fait que** l'alésage de forme définie du filtre du bout (3) a une forme d'étoile.

6. Cigarette sans fumée selon l'une des revendications précédentes, **se caractérisant par le fait que** la nicotine et les substances parfumées peuvent être inhalées par le simple flux d'air d'inhalation, sans réchauffement et sans appareil chauffant et que les substances parfumées et la nicotine peuvent être apportés aux fumeurs en doses définies sans réchauffement ni appareil chauffant.

7. Cigarette sans fumée selon l'une des revendications précédentes, **se caractérisant par le fait que** les nano-beads (nano-perles) sont en matériaux minéraux, de préférence des silicates d'aluminium ou des oxydes de silicium.

8. Cigarette sans fumée selon l'une des revendications précédentes, **se caractérisant par le fait que** la taille des particules des nano-beads (nano-perles) varie entre 5 nm et 5 µm, de préférence entre 10 nm -100 nm.

9. Cigarette sans fumée selon l'une des revendications précédentes, **se caractérisant par le fait que** les nano-beads (nano-perles) sont en interaction avec la nicotine et les substances aromatiques grâce à leur grande surface.

10. Cigarette sans fumée selon l'une des revendications précédentes, **se caractérisant par le fait que** les nano-beads (nano-perles) sont utilisées comme dépôt pour les substances aromatiques de la nicotine et que les nano-beads (nano-perles) entraînent une amplification du goût par interaction avec la nicotine et les substances aromatiques.

11. Cigarette sans fumée selon l'une des revendications précédentes, **se caractérisant par le fait que** la solution de nano-beads (nano-perles) (4) se compose de substances organiques qui sont en interaction avec la nicotine et les substances parfumées, de préférence des sucres et/ou des acides aminés.

12. Cigarette sans fumée selon l'une des revendications précédentes, **se caractérisant par le fait que** le filtre-dépôt (2)
- est composé à partir de matière synthétique, de préférence en fibres de polyéthylène ou de polyéthylène fritté,
- est confectionné sous forme cylindrique avec un alésage à l'intérieur,
- a une longueur de 25- 35 mm, de préférence 30 mm +/- 0,5 mm,
- a un diamètre de 4-5 mm, de préférence 4,5 mm +/- 0,05 mm,
- a un alésage coté avec un diamètre de trou intérieur de 1-2 mm, de préférence 1,0 mm,
- a une épaisseur de paroi de 2.3 mm, et/ou
- est enrobé d'un film plastique résistant aux liquides, de préférence de couleur nature, de préférence en polypropylène.

13. Cigarette sans fumée selon l'une des revendications précédentes, **se caractérisant par le fait que** le filtre du bout (3)
- est composé à partir de matière synthétique, de préférence du matériau à fibres de cellulose d'acétate,
- est confectionné sous forme cylindrique avec un alésage à l'intérieur en forme d'étoile,
- a un partie cylindrique sur le côté qui est enveloppée de papier filtre à cigarette, de préférence de papier design liège,
- a une longueur de 24-26 mm, de préférence 25 mm +/- 0,5 mm,
- a un diamètre extérieur de 7-9 mm, de préférence 7,9 mm +/- 0,05 mm, et/ou
- l'alésage intérieur du filtre du bout (3) est conçu sur toute la longueur de l'alésage intérieur en forme d'étoile (flower design), l'alésage du filtre du bout (3) ayant 4-8 nervures et 4-8 rainures correspondantes, de préférence 6 nervures et 6 rainures, et le diamètre des rainures (milieu de rainure à milieu de rainure) étant de 4-5 mm, de préférence 4,5 mm, et le diamètre des nervures (milieu de nervure à milieu de nervure se trouvant à l'opposé) ayant 3-4 mm, de préférence 3,4 mm.

14. Cigarette sans fumée selon la revendication 10, **se caractérisant par le fait que** la douille de cigarette (1)
- est composée à partir de matière synthétique, de préférence de polymère blanc (PP ou PE),
- est confectionnée sous forme cylindrique avec un alésage au milieu,
- a une longueur de 55 à 65 mm, de préférence 57 mm,
- a un diamètre extérieur de 7-9 mm, de préférence 7,9 mm,
- a un alésage intérieur avec un diamètre de trou de 4-6,7 mm, de préférence 4,5 mm,
- sur les faces ouvertes, en particulier sur le point de raccord avec le filtre-dépôt/filtre du bout, respectivement un retrait de support (retrait d'étanchéité) de 1,0-1,5 mm, de préférence 1,0 mm, d'épaisseur se trouve pour stabiliser l'insert du filtre-dépôt (2) / filtre du bout (3), le retrait d'étanchéité étant placé à 1-10 mm, de préférence à 1,3 mm de profondeur du trou, et/ou
- aux extrémités ouvertes, respectivement une phase intérieure avec un diamètre intérieure de 4,5-7,5 mm, de préférence 5,0 mm, est placée, la longueur de la phase étant 1-2 mm, de préférence de 1,3 mm.

15. Cigarette sans fumée selon l'une des revendications 10-12, **se caractérisant par le fait que** la douille de cigarette (1) présente un retrait de support de 1 mm d'épaisseur pour stabiliser le filtre-dépôt (2) à une profondeur de 1,3 mm, une longueur définie de 57 mm et un diamètre de 7,9 mm et qu'une phase intérieure avec un diamètre de 5,0 mm est placée respectivement sur les faces ouvertes, phase dans laquelle un filtre-dépôt (2) peut être introduit dans un angle de 180° degrés.

16. Cigarette sans fumée selon l'une des revendications précédentes, **se caractérisant par le fait que** le filtre-dépôt (2) a une longueur de 30 mm et un diamètre de 4,5 mm, avec un diamètre d'alésage intérieur de 1 mm et une épaisseur de matériau de 0,220 g/cc, ainsi que les cotes qui correspondent à la résistance de traction calculée de 95-100 mm colonne d'eau, le filtre étant enveloppé avec une gaine de plastique résistant aux liquides qui garantit un flux d'air ciblé.

17. Cigarette sans fumée selon l'une des revendications précédentes, **se caractérisant par le fait que** le filtre de bout (3) a une longueur de 25 mm et un diamètre de 7,9 mm, avec un alésage intérieur dans le design en étoile avec 6 nervures et rainures pour assurer le logement (emmanchement du filtre-dépôt (2)), l'alésage s'élevant à l'endroit le plus étroit à 3,4 mm et à l'endroit le plus large à 4,5 mm et le rayon de l'arrondie des nervures s'élevant à R 0,79 mm et les 6 nervures étant placées au centre dans un angle de 60°.

18. Cigarette sans fumée selon l'une des revendications précédentes, **se caractérisant par le fait que** de la nicotine et des substances parfumées en solution moléculaire sont fixées à des nano-beads (nano-perles) dans une solution de nano-beads (4) et/ou la nicotine et les substances parfumées ont été fixées à/dans des substances organiques, telles que le sucre ou des acides aminées, une part définie d'éthanol ayant été ajoutée en tant qu'aide à l'évaporation facultativement à cette solution.

19. Cigarette sans fumée selon l'une des revendications précédentes, **se caractérisant par le fait que** des acides gras saturés ou non saturés, de préférence de l'huile de raisin, ont été employés en tant qu'autres aides à l'évaporation.

20. Procédé de fabrication d'une cigarette sans fumée selon l'une des revendications précédentes, **se caractérisant par le fait que** l'on confectionne le filtre-dépôt (2) et le filtre du bout (3) exactement de cette manière et que l'on définit les cotes de sorte que les deux parties puissent être introduites en toute sécurité l'une dans l'autre durant un processus de production défini et que le filtre-dépôt (2) puisse être chargé et injecté avec la solution de nano-beads (4) au cours du même processus de production et que les dimensions du filtre définisse l'intensité de la nicotine et/ou des parfums.

21. Procédé selon la revendication 20, **se caractérisant par le fait qu'**un système d'entonnoir d'un nouveau genre, respectivement un entonnoir pour le filtre-dépôt (2) et un entonnoir pour le filtre du bout (3), est employé conformément à la fabrication et que les cotes intérieures sont dimensionnées et polis de sorte que le filtre-dépôt (2) et le filtre du bout (3) sont assemblés proprement et que la solution de nano-beads (4) puisse être injectée exactement lors de ce processus de production.

22. Emploi d'une cigarette sans fumée conformément à l'une des revendications 1 à 19 pour l'utiliser en remplacement d'une cigarette dans des zones interdites aux fumeurs.
